# EUROPÄISCHE PATENTSCHRIFT

(11) **EP 1 435 503 B1**
(45) Veröffentlichungstag und Bekanntmachung des Hinweises auf die Patenterteilung: **11.02.2009**
(21) Anmeldenummer: 04008664.7
(22) Anmeldetag: 23.04.1998
(51) Int. Cl.: F28D 1/04, F28F 9/02, F28F 9/16

(54) **Wärmeübertrager sowie Wärmeübertrageranordnung für ein Kraftfahrzeug**
Heat exchanger and heat exchanger assembly for vehicles
Echangeur de chaleur et ensemble échangeur de chaleur pour véhicules automobiles

(30) Priorität: 27.05.1997 DE 19722097
(43) Veröffentlichungstag der Anmeldung: 07.07.2004
(62) Teilanmeldung aus: 98107377.8
(73) Patentinhaber: Behr GmbH & Co. KG, 70469 Stuttgart (DE)
(72) Erfinder: Ghiani, Franco, 74321 Bietigheim-Bissingen (DE)
(74) Vertreter: Grauel, Andreas

(56) Entgegenhaltungen:
- EP-A- 0 541 805
- DE-A1- 19 543 986
- DE-B- 1 277 282
- DE-C- 527 341
- US-A- 4 183 402

## Beschreibung

Die Erfindung betrifft einen Wärmeübertrager für ein Kraftfahrzeug mit einem Rippen/Rohrblock, dessen Flachrohre auf gegenüberliegenden Seiten mit derart aufgeweiteten Rohrenden versehen sind, daß quer verlaufende, einander benachbarte Wandungsabschnitte der Rohrenden flächig aneinanderliegen und die Rohrenden in einer Reihe miteinander fluchten, wobei auf die Rohrenden auf beiden Seiten jeweils ein Strömungskasten bündig abschließend mit entsprechenden längsverlaufenden Wandungsabschnitten der Rohrenden aufgesetzt ist, sowie eine Wärmeübertrageranordnung für ein Kraftfahrzeug mit wenigstens zwei in Durchströmungsrichtung hintereinander angeordneten Wärmeübertragern.

In der nicht vorveröffentlichten DE 195 43 986.4 ist ein Wärmeübertrager beschrieben, der einen Rippen/Rohrblock mit Flachrohren aufweist, deren Rohrenden zu jeweils rechteckigen Querschnitten aufgeweitet sind. Die Rohrenden sind derart aufgeweitet, daß diese mit ihren quer zur Längsrichtung von aufgesetzten Strömungskästen verlaufenden Wandungsabschnitten flächig aneinanderliegen, und daß die jeweils seitlichen, längsverlaufenden Wandungsabschnitte der Rohrenden miteinander fluchten und bündig mit den entsprechenden Wandungsbereichen der aufgesetzten Strömungskästen abschließen. Durch Verlötung der aneinanderschließenden Wandungsabschnitte und Wandungsbereiche wird die Abdichtung der Strömungskästen erreicht. Die Strömungskästen dienen als Sammel- oder Verteilerkästen. Die nicht vorveröffentlichte Patentanmeldung offenbart außerdem eine Wärmeübertrageranordnung mit zwei Wärmeübertragern, von denen der eine als Fahrzeugkühler und der andere als Kondensator ausgebildet ist. Diese beiden Wärmeübertrager sind in Durchströmungsrichtung der Luft unmittelbar hintereinander angeordnet und sind durch entsprechende Verbindungsmittel im Bereich der jeweiligen Strömungskästen miteinander verbunden.

Aufgabe der Erfindung ist es, einen Wärmeübertrager sowie eine Wärmeübertrageranordnung der eingangs genannten Art zu schaffen, die eine funktionssichere Herstellung sowie einen einfachen und platzsparenden Aufbau ermöglichen.

Für den Wärmeübertrager wird diese Aufgabe dadurch gelöst, dass dicht zusammenzufügende Abschnitte von einzelnen Bauteilen des Wärmeübertragers für einen gemeinsamen Lötprozess lotplattiert sind und die Ecken der aufgeweiteten Rohrenden mit Radien zwischen 0 und 2 mm versehen sind, so dass zwischen benachbarten Rohrenden und Seitenwandungen des jeweiligen Strömungskastens durch fließendes Lot dicht ausfüllbare Fugen verbleiben. Durch die erfindungsgemäß bemessenen Radien verbleiben zwischen benachbarten Rohrenden und Seitenwandungen der Strömungskästen nur sehr schmale Fugen, die im Lötofen durch fließendes Lot vollständig und dicht ausgefüllt werden.

Gemäß einer bevorzugten Ausführungsform ist vorgesehen, daß die einander benachbarten, querverlaufenden Wandungsabschnitte der Rohrenden formschlüssig aneinanderliegen. Dadurch ist es möglich, bereits bei der Vormontage des Wärmeübertragers, d.h. vor der Verlötung der einzelnen Bauteile, eine exakte Ausrichtung und Fixierung der Rohrenden aneinander zu erzielen. Toleranzen durch einen seitlichen versatz einzelner Rohrenden können vermieden werden. Durch die formschlüssige Anlage der Wandungsabschnitte aneinander ergibt sich zudem eine vergrößerte Anlagefläche, die eine erhöhte Sicherheit der Lötverbindung zur Folge hat.

In Ausgestaltung der Erfindung liegen die den Strömungskästen zugewandten, längsverläufenden Wanduhgsabschnitte der Rohrenden formschlüssig an korrespondierenden Wandungsbereichen der Strömungskästen an. Dadurch wird die Vormontage des Wärmeübertragers weiter verbessert, da auch die Strömungskästen - auf ihre Längsrichtung bezogen - exakt positioniert auf die Rohrenden aufgesetzt werden und in Längsrichtung durch den Formschluß fixiert gehalten werden können. Zudem gewährleistet die formschlüssige Anlage einen vergrößerten Anlageflächenbereich, der die Dichtheit und die Sicherheit der späteren Lötverbindung zwischen den Strömungskästen und den Rohrenden weiter verbessert.

Die Ecken der aufgeweiteten Rohrenden sind mit Radien zwischen 0 und 2 mm versehen. Dabei weisen die aufgeweiteten Rohrenden vorzugsweise eine rechteckige Form auf, die gemäß den zuvor beschriebenen Ausgestaltungen zusätzlich mit entsprechend verformten Wandungsabschnitten versehen sein können. Die bevorzugten Radien gewährleisten, daß zwischen den benachbarten Rohrenden auch im Bereich der Außenseiten lediglich äußerst schmale Spalte verbleiben, die vollständig durch das Lot beim Lötvorgang aufgefüllt werden können, so daß die dichte Lötverbindung untereinander und insbesondere zu den seitlichen Wandungsbereichen der Strömungskästen gewährleistet ist.

In weiterer Ausgestaltung der Erfindung sind die Rohrenden jeweils asymmetrisch zu Mittellängsebenen der zugeordneten Flachrohre aufgeweitet. Dadurch ist'es möglich, spezielle Anordnungen der Bauteile des Wärmeübertragers zu verwirklichen, ohne die sichere Funktion des Wärmeübertragers zu beeinflussen.

In weiterer Ausgestaltung der Erfindung entspricht der Umfang der Aufweitung jedes Rohrendes dem Umfang des'zugeordneten Flachrohres zuzüglich oder abzüglich 30%. Die negative Relation zwischen dem Umfang jedes Flachrohres und dem Umfang des zugeordneten, aufgeweiteten Rohrendes ergibt sich insbesondere durch eine abschnittsweise doppelwandige Faltung der Wandung der Rohrenden.

In weiterer Ausgestaltung der Erfindung weisen die den benachbarten Rohrenden zugewandten querseitigen Wandungsabschnitte eine Höhe zwischen 0,3 und 2 mal einem Teilungsabstand der Flachrohre, nämlich 0,3T ≤ H₁ ≤ 2T, auf. Dieser bevorzugte Dimensionierungsbereich ermöglicht eine sichere dichte Verbindung zwischen den Rohrenden sowie eine ausreichende Stabilität des gesamten Rippen/Rohrblockes.

In weiterer Ausgestaltung der Erfindung sind die Flachrohre relativ zur Symmetrieachse der aufgeweiteten Rohrenden schräg verlaufend ausgerichtet. Auch durch diese Ausgestaltung ist eine spezielle Anordnung des Wärmeübertragers in einem Kraftfahrzeug möglich, wobei insbesondere eine schräge Anordnung des Wärmeübertragers innerhalb eines Motorraumes des Kraftfahrzeugs - auf die normale Fahrtrichtung des Kraftfahrzeugs bezogen - vorteilhaft ist.

Für die Wärmeübertrageranordnung wird die erfindungsgemäße Aufgabe dadurch gelöst, daß den wenigstens zwei Wärmeübertragern auf gegenüberliegenden Seiten jeweils ein gemeinsames Seitenteil zugeordnet ist. Durch die gemeinsamen Seitenteile wird zum einen eine einfache und sichere Verbindung der Wärmeübertrager relativ zueinander und zum anderen eine exakte Positionierung relativ zueinander erreicht. Darüber hinaus ergibt sich eine vereinfachte Montage und Herstellung für die Wärmeübertrageranordnung mit einer reduzierten Anzahl von Bauteilen.

In Ausgestaltung der Erfindung sind die Strömungskästen von wenigstens einem Wärmeübertrager in ihren Seitenbereichen offen gestaltet, und die gegenüberliegenden Seitenteile sind jeweils mit wenigstens einem korrespondierenden Abschlußabschnitt versehen, die in die jeweiligen Seitenbereiche der Strömungskästen hineinragen und diese dicht abschließen. Dadurch ist es möglich, die Strömungskästen einfach zu gestalten, da diese als einfache U-Profile tiefgezogen werden können.

In weiterer Ausgestaltung der Erfindung weisen die wenigstens zwei Wärmeübertrager gemeinsame, sich über die Gesamttiefe des Rippen/Rohrblockes erstreckende Rippen auf. Dadurch wird ein vereinfachter Aufbau der Wärmeübertrageranordnung erzielt, da die Anzahl der Bauteile reduziert ist und die Rippen direkt die Verbindung der Wärmeübertrager untereinander herstellen.

In weiterer Ausgestaltung der Erfindung sind die Strömungskästen der wenigstens zwei Wärmeübertrager mit Anschlußstutzen versehen, die parallel zueinander und gleichsinnig gekrümmt ausgerichtet sind. Dadurch ist eine strömungsgünstige Anordnung der Anschlußstutzen gegeben, die zudem auch platzsparend wirkt.

In weiterer Ausgestaltung der Erfindung sind zwischen den Rohren und/oder den Strömungskästen Isolationsspalte angeordnet. Diese Isolationsspalte dienen zur thermischen Isolierung der benachbarten Wärmeübertrager gegeneinander, wobei die Isolationsspalte die Rohre jeweils vorzugsweise über ihre gesamte Länge bis zu den jeweiligen Strömungskästen voneinander trennen. Diese Ausgestaltung erfaßt jedoch auch Isolationsspalte, die lediglich abschnittsweise zwischen den benachbarten Rohren und/oder Strömungskästen vorgesehen sind. Die Isolationsspalte weisen bevorzugte Breiten zwischen 1 und 10 mm auf.

Weitere Vorteile und Merkmale der Erfindung ergeben sich aus den Ansprüchen sowie aus der nachfolgenden Beschreibung von bevorzugten Ausführungsbeispielen der Erfindung, die anhand der Zeichnungen dargestellt sind.
- Fig. 1: zeigt eine Frontansicht einer Ausführungsform einer erfindungsgemäßen Wärmeübertrageranordnung, die aus drei unterschiedlichen Wärmeübertragern zusammengesetzt ist,
- Fig. 2: eine Seitenansicht der Wärmeübertrageranordnung nach Fig. 1,
- Fig. 3: ein gemeinsames Seitenteil für die Wärmeübertrageranordnung nach den Fig. 1 und 2,
- Fig. 4: eine Ansicht des Seitenteiles nach Fig. 3 in Richtung des Pfeiles IV in Fig. 3,
- Fig. 5: einen Schnitt durch die Wärmeübertrageranordnung nach den Fig. 1 und 2 entlang der Schnittlinie V-V in Fig. 2,
- Fig. 6: einen Schnitt durch eine weitere Wärmeübertrageranordnung nach Fig. 7 entlang der Schnittlinie VI-VI in Fig. 7,
- Fig. 7: eine Seitenansicht der weiteren Wärmeübertrageranordnung, die zwei unterschiedliche Wärmeübertrager mit einem gemeinsamen Seitenteil aufweist,
- Fig. 8: einen Längsschnitt durch die Wärmeübertrageranordnung nach Fig. 7,
- Fig. 9: schematisch einen Querschnitt auf Höhe eine Rippen/ Rohrblockes durch eine Wärmeübertrageranordnung ähnlich den Fig. 7 und 8,
- Fig. 10: einen weiteren schematischen Querschnitt durch eine Wärmeübertrageranordnung ähnlich den Fig. 1, 2 und 5 im Bereich eines gemeinsamen Rippen/Rohrblockes,
- Fig. 11: einen Längsschnitt durch eine weitere Ausführungsform einer erfindungsgemäßen Wärmeübertrageranordnung mit drei unterschiedlichen Wärmeübertragern, die strömungsgünstig und symmetrisch angeordnete Anschlußstutzen aufweisen,
- Fig. 12: schematisch einen Ausschnitt eines Rippen/Rohrblockes im Bereich aufgeweiteter Rohrenden,
- Fig. 13: einen weiteren Ausschnitt eines Rippen/Rohrblockes ähnlich Fig. 12 mit asymmetrisch aufgeweiteten Rohrenden,
- Fig. 14: einen Ausschnitt eines Flachrohres gemäß Fig. 12 im Bereich seines aufgeweiteten Rohrendes,
- Fig. 15: schematisch einen Schnitt durch einen als Strömungskasten dienenden Wasserkasten, der auf aufgeweitete Rohrenden von Flachrohren aufgesetzt ist,
- Fig. 16: eine Draufsicht auf das Flachrohr nach Fig. 14 in Richtung des Pfeiles XVI in Fig. 14,
- Fig. 16a: einen vergrößerten Ausschnitt des Flachrohres nach Fig. 16 in dem Bereich XVIa in Fig. 16,
- Fig. 17: eine weitere Draufsicht in Fig. 16, jedoch auf ein asymmetrisch aufgeweitetes Flachrohr,
- Fig. 18: einen Schnitt durch das Flachrohr gemäß Fig. 14 entlang der Schnittlinie XVIII in Fig. 14,
- Fig. 19: einen Schnitt durch ein weiteres Flachrohr ähnlich Fig. 18,
- Fig. 20: einen Schnitt durch das Flachrohr nach Fig. 14 im Bereich seines aufgeweiteten Rohrendes entlang der Schnittlinie XX-XX in Fig. 14,
- Fig. 21: schematisch eine Draufsicht auf aufgeweitete Rohrenden eines Rippen/Rohrblockes,

- Fig. 22: schematisch aufgeweitete Rohrenden eines weiteren Rippen/Rohrblockes ähnlich Fig. 21,
- Fig. 23: schematisch eine Draufsicht auf aufgeweitete Rohrenden eines weiteren Rippen/Rohrblockes ähnlich Fig. 21,
- Fig. 24: schematisch einen Querschnitt durch einen Wärmeübertrager im Bereich aufgeweiteter Rohrenden und eines aufgesetzten Strömungskastens,
- Fig. 25: schematisch eine Darstellung ähnlich Fig. 24, wobei die formschlüssige Fixierung des Strömungskastens auf den aufgeweiteten Rohrenden anders gestaltet ist,
- Fig. 26: schematisch aufgeweitete Rohrenden eines weiteren Rippen/Rohrblockes ähnlich den Fig. 21 bis 23, und
- Fig. 27: schematisch eine Draufsicht auf einen Rippen/Rohrblock mit aufgeweiteten Rohrenden und schräggestellten Flachrohren.

Eine Wärmeübertrageranordnung 1 für ein Kraftfahrzeug gemäß den Fig. 1 bis 5 weist einen ersten Wärmeübertrager in Form eines Wasser/Luft-Kühlers, einen zweiten Wärmeübertrager in Form eines Ladeluftkühlers sowie einen dritten Wärmeübertrager in Form eines Kondensators auf. Die drei Wärmeübertrager sind parallel zueinander quer zur Fahrzeuglängsrichtung in einem Motorraum des Kraftfahrzeugs angeordnet, so daß sie in Durchströmungsrichtung des Fahrtwindes bei normaler Fahrtrichtung des Kraftfahrzeugs hintereinander angeordnet sind. Der Wasser/Luft-Kühler weist einen in Fig. 1 oberen, als Strömungskasten dienenden Wasserkasten 2 sowie einen unteren Wasserkasten 5 auf, wobei am unteren Wasserkasten 5 zwei Anschlußstutzen 9 und 10 für den Anschluß des Wasser/Luft-Kühlers an den entsprechenden Kühlwasserkreislauf angeordnet sind. Zwischen den beiden Wasserkästen 2 und 5 erstreckt sich ein Rippen/Rohrblock 4, dessen Aufbau und dessen Verbindung mit den Wasserkästen 2 und 5 nachfolgend noch näher beschrieben werden wird. Hinter dem Wasser/Luft-Kühler ist der Ladeluftkühler angeordnet, der einen als Strömungskasten dienenden oberen Luftkasten 3 sowie einen entsprechenden unteren Luftkasten 6 aufweist. Zwischen den beiden Luftkästen 3 und 6 ist analog zum Wasser/Luft-Kühler ein nicht näher dargestellter Rippen/Rohrblock vorgesehen, dessen Aufbau und dessen Verbindung mit den Luftkästen 3 und 6 dem entsprechenden Aufbau des Wasser/Luft-Kühlers entspricht. Hinter dem Ladeluftkühler ist der Kondensator positioniert, der einen oberen Strömungskasten 13 sowie einen unteren Strömungskasten 14 und einen zwischen diesen Strömungskästen 13, 14 verlaufenden und nicht näher bezeichneten Rippen/Rohrblock aufweist. Jeder Strömungskasten 13, 14 wird durch zwei zu einem runden Hohlkammerprofil zusammengesetzte Halbschalen gebildet, wobei jeweils eine Halbschale einen Boden des jeweiligen Strömungskastens 13, 14 darstellt und mit Einzügen zur dichten Anbindung an Rohrenden der Flachrohre versehen ist. Seitlich sind die Strömungskästen 13, 14 jeweils durch einen Deckeleinsatz dicht verschlossen.

Sowohl der Rippen/Rohrblock des Ladeluftkühlers als auch der Rippen/Rohrblock des Wasser/Luft-Kühlers sind aus einer Vielzahl von zueinander parallelen Flachrohren sowie zwischen' diesen angeordneten Wellrippen zusammengesetzt. Die gegenüberliegenden Rohrenden der Flachrohre sind jeweils rechtekkig aufgeweitet, so daß die Rohrenden gemäß Fig. 1 in jeweils einer Reihe mit ihren in Längsrichtung der Strömungskästen gesehen querverlaufenden Wandungsabschnitten flächig und dicht aneinanderliegen. Die längsverlaufenden Wandungsabschnitte der aufgeweiteten Rohrenden verlaufen jeweils in einer Flucht zueinander. An diesen längsverlaufenden Wandungsabschnitten der Rohrenden, die jeweils die Außenseiten des Rippen/Rohrblockes bilden, liegen korrespondierende, längsverlaufende Wandungsbereiche der Strömungskästen flächig und bündig abschließend an. Die aufgeweiteten Rohrenden bilden somit direkt die "Böden" der Strömungskästen, so daß das zusätzliche Vorsehen von Böden im Bereich der Strömungskästen vermieden wird. Der beschriebene Aufbau der Wärmeübertrager entspricht der Gestaltung der Rohrenden und dem Aufsetzen der Strömungskästen, wie es in der nicht vorveröffentlichten DE 195 43 986.4 beschrieben ist.

Die Strömungskästen sowohl des Ladeluftkühlers als auch des Wasser/Luft-Kühlers sind an ihren gegenüberliegenden Seitenbereichen jeweils offen gestaltet. Den seitlichen Abschluß dieser Seitenbereiche der Strömungskästen übernimmt jeweils ein Abschlußabschnitt 15, 16, 18, 19 eines Seitenteiles 11, 12, das sich einstückig über die gesamte Tiefe der Wärmeübertrageranordnung und damit über alle drei Wärmeübertrager erstreckt. Die beiden Seitenteile 11, 12 begrenzen die Rippen/Rohrblöcke des Wasser/Luft-Kühlers, des Ladeluftkühlers und des Kondensators auf gegenüberliegenden Seiten. Die Abschlußabschnitte 15, 16, 18, 19 jedes Seitenteiles 11, 12 ragen in Verlängerung der Seitenteile jeweils in die Seitenbereiche der Strömungskästen hinein ab, wobei die Außenkonturen der Abschlußabschnitte 15, 16, 18, 19 jeweils exakt an die Innenkonturen der Seitenbereiche der Strömungskästen angepaßt sind, so daß sich eine umlaufend dichte Anlage der Abschlußabschnitte 15, 16, 18, 19 an den entsprechenden Innenwandungen der Strömungskästen ergibt.

Zur Stabilisierung der Abschlußabschnitte 15, 16, 18, 19 sowie zur Vergrößerung der flächigen, umlaufenden Anlage der Abschlußabschnitte 15, 16, 18, 19 an den jeweiligen Innenwandungen der Strömungskästen weisen diese in ihrem Randbereich jeweils einen längs der Wandungen der Strömungskästen verlaufenden Anlagesteg auf, der rechtwinklig zu der Fläche des jeweiligen Seitenteils 11, 12 und damit parallel zu den Innenwandungen des jeweiligen Strömungskastens abragt. Im Bereich der Strömungskästen 13, 14 des Kondenstators weisen die Seitenteile 11, 12 lediglich einen Anlageabschnitt 17 auf, der sich an einer Unterkante der jeweiligen Halbschale der Strömungskästen 13, 14 abstützt und somit keine seitliche Dichtfunktion übernimmt. Wie bereits beschrieben, werden die seitlichen Dichtfunktionen der Strömungskästen 13, 14 durch entsprechende seitliche Schließdeckel erfüllt, die in die Hohlkammerprofile der Strömungskästen 13, 14 dicht eingesetzt sind. Die beiden Seitenteile 11, 12 werden für die Montage der Wärmeübertrageranordnung von gegenüberliegenden Seiten her an die Rippen/Rohrblöcke angesetzt und gleichzeitig mit ihren Abschlußabschnitten 15, 16, 18, 19 axial - auf die Längsrichtung der Strömungskästen bezogen - in die Strömungskästen eingesetzt. Durch eine Spannvorrichtung wie Spannbänder oder ähnliches wird die gesamte Wärmeübertrageranordnung einschließlich der Seitenteile 11, 12 in Querrichtung der Rippen/Rohrblöcke auf Druck belastet und anschließend in einem gemeinsamen Lötprozeß dicht verlötet. Voraussetzung hierfür ist selbstverständlich, daß alle Bauteile der Wärmeübertrageranordnung 1 aus Metallblech, vorzugsweise einer Aluminiumlegierung, hergestellt sind. Wenigstens die jeweils dicht zusammenzufügenden Abschnitte der einzelnen Bauteile der Wärmeübertrageranordnung sind entsprechend lotplattiert. Um die Seitenteile 11, 12 bereits im Vormontagestadium in den Seitenbereichen der Strömungskästen zu fixieren, sind an den gegenüberliegenden Stirnkanten der Strömungskästen jeweils Haltekrallen vorgesehen, die beim Ausführungsbeispiel nach Fig. 7 mit den Bezugszeichen 26 versehen sind. Diese werden nach dem axialen Einschieben der Abschlußabschnitte der Seitenteile 11, 12 nach innen gebogen, wobei sie in entsprechende Aussparungen der Anlagestege der Abschlußabschnitte 15, 16, 18, 19 eingreifen. Auch ohne die beschriebene Spannvorrichtung wird.somit über die Seitenteile 11, 12 bereits eine Fixierung der Strömungskästen des Ladeluftkühlers und des Wasser/Luft-Kühlers relativ zu den zugehörigen Rippen/Rohrblöcken und relativ zu den Seitenteilen 11, 12 erzielt.

Wie aus der Darstellung nach Fig. 5 erkennbar ist, ergibt sich durch das direkte Aufsetzen der Strömungskästen auf die aufgeweiteten Rohrenden einerseits und das Vorsehen von gemeinsamen, jeweils einstückigen Seitenteilen 11, 12 andererseits ein äußerst schmalbauender, kompakter Aufbau der Wärmeübertrageranordnung, wobei zwischen den einzelnen Flachrohren 21, 22, 24 des Kondensators, des Ladeluftkühlers und des Wasser/Luft-Kühlers und damit zwischen den jeweiligen Rippen/ Rohrblöcken lediglich äußerst geringe Abstände verbleiben. Da der Ladeluftkühler und der Wasser/Luft-Kühler im Bereich der Strömungskästen voneinander getrennt sind, ergibt sich in diesen Bereichen eine gute thermische Isolierung zwischen den benachbarten Strömungskästen. Aus Fig. 5 ist zudem erkennbar, daß die Flachrohre 21 des Kondensators durch einen Boden 20 des zugehörigen Strömungskastens 13 hindurchragen und mittels dieses Bodens 20 in dem Strömungskasten 13 festgelegt sind.

Eine weitere Wärmeübertrageranordnung gemäß den Fig. 6 bis 8 weist lediglich zwei hintereinander angeordnete Wärmeübertrager auf, von denen der eine als Wasser/Luft-Kühler und der andere als Kondensator ausgebildet sind. Der Wasser/Luft-Kühler entspricht in seinem Aufbau dem zuvor anhand der Fig. 1 bis 5 ausführlich beschriebenen Wasser/Luft-Kühler der Wärmeübertrageranordnung 1, so daß hierzu keine weitere Erläuterung notwendig ist. Gleiches gilt für den Aufbau des Kondensators nach den Fig. 6 bis 8. Dem Wasser/Luft-Kühler und dem Kondensator sind ebenfalls auf gegenüberliegenden Seiten zwei gemeinsame Seitenteile 12a zugeordnet, die grundsätzlich entsprechend den Seitenteilen 11 und 12, jedoch für lediglich zwei Wärmeübertrager ausgelegt, gestaltet sind. Jedes Seitenteil 12a weist lediglich jeweils einen Abschlußabschnitt 16a für den jeweiligen Seitenbereich des Wasserkastens des Wasser/Luft-Kühlers auf, die analog der' Ausgestaltung nach den Fig. 1 bis 5 mit Hilfe von Haltekrallen 26 in den Seitenbereichen fixiert und anschließend dicht mit den Wasserkästen , verlötet sind. Der kompakte Aufbau der Wärmeübertrageranordnung sowie die analoge Gestaltung zu der Wärmeübertrageranordnung nach Fig. 1 bis 5 ist im übrigen den Zeichnungen Fig. 6 bis 8 entnehmbar, wobei für gleiche Bauteile auch gleiche Bezugszeichen, lediglich unter Hinzufügung des Buchstabens a verwendet wurden.

Im Ausführungsbeispiel nach Fig. 9 ist eine Wärmeübertrageranordnung ähnlich den Fig. 6 bis 8 ausschnittsweise dargestellt, die sich vorzugsweise ebenfalls aus einem Wasser/Luft-Kühler und einem Kondensator zusammensetzt. Wesentlicher Unterschied zum Ausführungsbeispiel nach Fig. 6 bis 8 ist es, daß diese Wärmeübertrageranordnung einen gemeinsamen Rippen/Rohrblock aufweist, in dem zwar die Flachrohre 21b des Kondensators einerseits und die Flachrohre 24b des Wasser/ Luft-Kühlers andererseits voneinander getrennt sind, die aber gemeinsame und über die gesamte Tiefe der Wärmeübertrageranordnung durchgehende Wellrippen 27 aufweist. Die Wellrippen 27 weisen somit die gleiche Breite wie die sich ebenfalls über die gesamte Wärmeübertrageranordnung erstreckenden Seitenteile 12b auf.

Die Wärmeübertrageranordnung gemäß Fig. 10 ist analog der Wärmeübertrageranordnung nach Fig. 9 ebenfalls mit einem gemeinsamen Rippen/Rohrblock versehen, wobei Wellrippen 28 sich über die gesamte Tiefe der Wärmeübertrageranordnung erstrekken. Bei diesem Ausführungsbeispiel sind jedoch erneut drei Wärmeübertrager, vorzugsweise in Form eines Wasser/Luft-Kühlers, eines Ladeluftkühlers und eines Kondensators, in der Wärmeübertrageranordnung kombiniert und durch jeweils über die gesamte Tiefe der Wärmeübertrageranordnung durchgehende, einstückige Seitenteile 12c analog dem Ausführungsbeispiel nach den Fig. 1 bis 5 zusammengehalten. Bei dieser Wärmeübertrageranordnung sind somit die Flachrohre 24c des ersten Wärmeübertragers, die Flachrohre 22c des zweiten Wärmeübertragers und die Flachrohre 21c des dritten Wärmeübertragers jeweils in geringen Abständen zueinander angeordnet. Diese Flachrohre 21c, 22c, 24c sind jedoch durch jeweils zwischen diesen parallel verlaufende und sich über die gesamte Breite aller Flachrohre 21c, 22c, 24c erstreckende Wellrippen 28 miteinander verbunden.

Die Wärmeübertrageranordnung 29 gemäß Fig. 11 entspricht in ihrem Aufbau grundsätzlich dem Ausführungsbeispiel nach den Fig. 1 bis 5 oder Fig. 10. Ein Wasser/Luft-Kühler weist Flachrohre 30 eines nicht näher dargestellten Rippen/Rohrblockes auf, auf deren aufgeweitete Rohrenden direkt Wasserkästen 35 aufgesetzt sind. Die Wasserkästen 35 sind identisch und symmetrisch zueinander gestaltet und weisen jeweils einen Anschlußstutzen 37 auf, die sich gemäß der Darstellung nach Fig. 11 parallel zueinander in der gleichen Richtung erstrekken. Der Ladeluftkühler weist analog zu dem Wasser/Luft-Kühler gestaltete Flachrohre 31 eines zugeordneten Rippen/Rohrblockes auf, auf'deren aufgeweitete Rohrenden auf gegenüberliegenden Seiten jeweils ein Luftkasten 34 aufgesetzt ist. Auch die Luftkästen 34 auf den gegenüberliegenden Seiten des Ladeluftkühlers sind identisch und symmetrisch zueinander gestaltet, wobei beide Luftkästen jeweils einen Anschlußkrümmer aufweisen, der jeweils oberhalb bzw. unterhalb des jeweiligen Wasserkastens 35 derart symmetrisch zu dem Wasser/Luft-Kühler gekrümmt ist, daß die eingesetzten Anschlußstutzen 36 parallel zu den Anschlußstutzen 37 des Wasser/Luft-Kühlers ausgerichtet sind. Dadurch ergibt sich für die Wärmeübertrageranordnung eine besonders strömungsgünstige Ausgestaltung. Aufgrund des symmetrischen, identischen Aufbaus der gegenüberliegenden Strömungskästen ist eine vereinfachte Herstellung der Wärmeübertrageranordnung in besonders hohen Stückzahlen ermöglicht. Der Kondensator, der aus Strömungskästen 33 und einem Flachrohre 32 aufweisenden Rippen/Rohrblock zusammengesetzt ist, ist ebenfalls symmetrisch zu einer Mittelquerebene (strichpunktiert dargestellt) der Wärmeübertrageranordnung aufgebaut. Die einzelnen Wärmeübertrager nach Fig. 11 sind durch gemeinsame Seitenteile und/oder über die gesamte Tiefe der Wärmeübertrageranordnung 29 verlaufende Wellrippen zu einem Gesamtblock analog den zuvor beschriebenen Ausführungsbeispielen miteinander fest verbunden. Für alle Ausführungsbeispiele gilt, daß alle Bauteile der Wärmeübertrager und der Wärmeübertrageranordnung für eine Verlötung in einem gemeinsamen Lötprozeß aus Metall hergestellt sind.

Die Wärmeübertrageranordnungen nach den Fig. 8 bis 11 weisen zum einen Strömungskästen (Wasserkasten 2a und Strömungskasten 13a nach Fig. 8 sowie Wasserkasten 35, Luftkasten 34 und Strömungskasten 33 nach Fig. 11) auf, die jeweils durch Isolationsspalte SP₁, SP₄ voneinander getrennt sind. Dabei ist zwischen dem Wasserkasten 2a und dem Strömungskasten 13a nach Fig. 8 lediglich ein schmaler Isolationsspalt SP₁ von ca. 1 mm vorgesehen, der Isolationsspalt zwischen dem Wasserkasten 35 und dem Luftkasten 34 ist wesentlich größer gestaltet. Die Isolationsspalte sollen Wärmeübergänge zwischen den im Betrieb unterschiedlich heißen oder warmen Strömungskästen vermeiden.

Ergänzend oder alternativ sind zwischen den Rohren 21b, 24b weitere Isolationsspalte SP₂ sowie zwischen den Rohren 21c, 22c, 24c jeweils Isolationsspalte SP₂ und SP₃ vorgesehen, die zur thermischen Isolierung der benachbarten Rohrblöcke dienen (Fig. 9, 10). In gleicher Weise sind bei der Wärmeübertrageranordnung nach Fig. 11 Isolationsspalte SP₂, SP₃ zwischen den Rohren 31, 32 bzw. 30, 31 vorgesehen.

Alle Isolationsspalte weisen eine Breite zwischen 1 mm und 10 mm auf.

Ein Wärmeübertrager, wie er anhand der Wasser/Luft-Kühler sowie anhand der Ladeluftkühler der zuvor beschriebenen Ausführungsbeispiele offenbart ist, kann verschiedene Details aufweisen, wodurch sich für einen Wärmeübertrager mit einem grundsätzlich bereits beschriebenen Aufbau die nachfolgend anhand der Fig. 12 bis 27 aufgeführten Ausgestaltungen ergeben. Diese Details können entweder für sich oder in wahlweiser Kombination die jeweiligen Ausgestaltungen von Wärmeübertragern ergeben.

Gemäß Fig. 12 sind die aufgeweiteten Rohrenden des Rippen/ Rohrblockes eines Wärmeübertragers, wie er zuvor grundsätzlich beschrieben worden ist, mit einer rechteckigen Auftulpung A versehen, wie sie in Fig. 20 dargestellt ist. Dabei ist die Breite L (Fig. 14) der längsverlaufenden Wandungsabschnitte jeder Auftulpung A geringer als die Breite B₂ (Fig. 14) der zugehörigen Flachrohre. Die in Längsrichtung der Strömungskästen verlaufenden längsseitigen Wandungsabschnitte weisen eine Breite B₁ auf, die dem Teilungsabstand T des Rippen/Rohrblockes entspricht. Die Höhe H₁ der querverlaufenden Wandungsabschnitte der Auftulpungen A, die der Höhe der'Anlagefläche dieser Wandungsabschnitte aneinander entspricht, liegt zwischen 0,3 und 2 mal dem Teilungsabstand T des Rippen/Rohrblockes, wobei die Auswahl aus diesem Bereich abhängig von jeweiligen Anforderungen an den Wärmeübertrager gewählt wird.

Der Übergangsbereich jeder Auftulpung A zwischen dem normalen Flachrohrquerschnitt und dem jeweiligen Stirnende des aufgeweiteten Rohrendes weist einen Neigungswinkel W - auf die Fläche des querverlaufenden Wandungsabschnittes der Auftulpung A bezogen - auf, der zwischen 5° und 90°, vorzugsweise jedoch zwischen 25° und 65° liegt. Dabei kann der Übergangsbereich entweder als schiefe Ebene oder aber lediglich als direkter Anschluß zweier Radien - vom Flachrohr aus einerseits und von der Auftulpung her andererseits - vorgesehen sein. In diesem Fall wird der Neigungswinkel W dann durch die gemeinsame Tangente der beiden Radien bestimmt. Wie aus Fig. 15 erkennbar ist, ist die Höhe H₂ der längsseitigen Wandungsabschnitte jeder Auftulpung A, die zur. flächigen Lötanlage der korrespondierenden Wandungsbereiche des jeweiligen Strömungskastens S dient, geringer als die Höhe H₁ der querseitigen Wandungsabschnitte, wobei das Verhältnis dieser Höhe H₁ und H₂ sich aus dem Grad der Auftulpung A relativ zum Flachrohr F ergibt. Der Grad der Auftulpung definiert sich unter anderem aus dem Verhältnis der Umfänge der Auftulpung A einerseits und des zugehörigen Flachrohres F andererseits. Der Umfang der Auftulpung A ist gemäß bevorzugten Ausführungsbeispielen so dimensioniert, daß er dem Umfang des zugehörigen Flachrohres F plus oder minus 30% entspricht.

Die Ecken der rechteckigen Auftulpungen A der Flachrohre weisen vorzugsweise einen Außenradius Rₐ und einen Innenradius Rᵢ (Fig. 16) auf, die zwischen 0 und 2 mm liegen. Der Außenradius Rₐ ist dabei so bemessen, daß zwischen den benachbarten Rohrenden und den Seitenwändungen der Strömungskästen nur sehr schmale Fugen verbleiben, die im Lötofen durch das fließende Lot vollständig und dicht ausgefüllt werden.

Beim Ausführungsbeispiel nach den Fig. 13 und 17 sind die Rohrenden der Flachrohre F des Rippen/Rohrblockes asymmetrisch aufgeweitet, wodurch sich zu einer Mittellängsebene jedes Flachrohres F versetzte Auftulpungen A_{S} ergeben. Die benachbarten Auftulpungen A_{S} sind gemäß Fig. 13 aneinandergesetzt, um die gegenseitige dichte Verbindung zu erzielen.

Die Flachrohre bilden entweder gemäß dem Flachrohr F₁ nach Fig.' 19 einen einzelnen, durchgehenden Strömungskanal, oder aber sind gemäß dem Ausführungsbeispiel nach den Fig. 14 bis 18 mit zwei voneinander getrennten Strömungskanälen (F_{S1}, F_{S2}) versehen, wobei das dargestellte Flachrohr F durch entsprechende längsverlaufende Sicken N auf gegenüberliegenden Seiten gestaltet ist. Die beiden Strömungskanäle können auch durch ein entsprechend extrudiertes Aluminiumprofil geschaffen werden. Bei einem nicht dargestellten Ausführungsbeispiel der Erfindung sind mehr als zwei Strömungskanäle in einem Flachrohr vorgesehen.

Anhand der schematischen Darstellungen nach den Fig. 21 bis 27 sind verschiedene Ausführungsbeispiele dargestellt, die die "bodenlosen" Wärmeübertrager, bei denen Strömungskästen direkt auf die aufgeweiteten Rohrenden des Rippen/Rohrblockes aufgesetzt sind, weiter verbessern. Bei den Ausführungsbeispielen nach den Fig. 21 bis 23 und 26 wird eine formschlüssige Fixierung der aufgeweiteten Rohrenden aneinander quer zur Längsrichtung der nicht dargestellten Strömungskästen durch eine entsprechende Formgebung der querseitigen Wandungsabschnitte der aufgeweiteten Rohrenden A₁, A₂, A₃ und A₆ erzielt. Beim Ausführungsbeispiel nach Fig. 21 sind die Wandungsabschnitte jeweils korrespondierend bogenförmig gekrümmt. Beim Ausführungsbeispiel nach Fig. 22 sind sie wellenförmig gekrümmt. Die Wandungsabschnitte des Ausführungsbeispiels nach Fig. 23 weisen bogenförmige Krümmungen auf, die zwischen geradlinigen Stegen der Wandungsabschnitte verlaufen. Beim Ausführungsbeispiel nach Fig. 26 verlaufen die Wandungsabschnitte ebenfalls wellenförmig, wobei die Wellenform sich bis zu den querseitigen Wandungsabschnitten hin erstreckt und nicht in geradlinige Stege übergeht, wie dies beim Ausführungsbeispiel nach Fig. 22 der Fall ist.

Bei den Ausführungsbeispielen nach den Fig. 24 und 25 sind die querseitigen Wandungsabschnitte der aufgeweiteten Rohrenden A₄ und A₅ gegenüber dem Ausführungsbeispiel nach Fig. 20 unverändert geradlinig und eben gestaltet. Dafür sind die längsseitigen Wandungsabschnitte V-förmig nach außen aufgeweitet. Ergänzend sind die korrespondierenden Wandungsbereiche S₁ des aufgesetzten Strömungskastens zickzackartig gestaltet, so daß sich zwischen den aufgeweiteten Rohrenden A₄ und den Wandungsbereichen des jeweiligen Strömungskasten 1 ein Formschluß in Längsrichtung des Strömungskastens ergibt. Beim Ausführungsbeispiel nach Fig. 25 ist anstelle einer V-förmigen Aufweitung eine wellenförmige Aufweitung der längsseitigen Wandungsabschnitte der aufgeweiteten Rohrenden A₅ vorgesehen. Die korrespondierenden Wandungsbereiche des Strömungskastens S₂ sind analog wellenförmig gekrümmt, wodurchsich in gleicher Weise ein Formschluß zwischen dem Strömungskasten S₂ und den Rohrenden A₅ ergibt, wie beim Ausführungsbeispiel nach Fig. 24.

Beim Ausführungsbeispiel nach Fig. 27 sind die Auftulpungen A der Flachrohre F₂ schräg, vorzugsweise etwa diagonal, versetzt zu den Mittellängsebenen der Flachrohre F₂, wodurch sich in der bündigen Aneinanderreihung der Rohrenden die gezeigte parallele und schräge Ausrichtung der Flachrohre F₂ ergibt.

## Patentansprüche

1. Wärmeübertrager für ein Kraftfahrzeug mit einem Rippen/Rohrblock (4), dessen Flachrohre (30) auf gegenüberliegenden Seiten mit derart aufgeweiteten Rohrenden (A) versehen sind, dass querverlaufende, einander benachbarte Wandungsabschnitte der Rohrenden (A) flächig aneinanderliegen und die Rohrenden (A) in einer Reihe miteinander fluchten, wobei auf die Rohrenden (A) auf beiden Seiten jeweils ein Strömungskasten (35) bündig abschließend mit entsprechenden längsverlaufenden Wandungsabschnitten der Rohrenden (A) aufgesetzt ist, **dadurch gekennzeichnet, dass** dicht zusammenzufügende Abschnitte von einzelnen Bauteilen des Wärmeübertragers für einen gemeinsamen Lötprozess lotplattiert sind und die Ecken der aufgeweiteten Rohrenden (A) mit Radien (Rᵢ, Rₐ) zwischen 0 und 2 mm versehen sind, so dass zwischen benachbarten Rohrenden (A) und Seitenwandungen des jeweiligen Strömungskastens (35) sehr schmale Fugen verbleiben, die durch das fließende Lot vollständig und dicht ausgefüllt werden.

2. Wärmeübertrager nach Anspruch 1, **dadurch gekennzeichnet, daß** die einander benachbarten, querverlaufenden Wandungsabschnitte der Rohrenden (A₁, A₂, A₃, A₆) formschlüssig aneinanderliegen.

3. Wärmeübertrager nach Anspruch 1 oder 2, **dadurch gekennzeichnet, daß** die den Strömungskästen (S₁, S₂) zugewandten, längsverlaufenden Wandungsabschnitte der Rohrenden (A₄, A₅) formschlüssig an korrespondierenden Wandungsbereichen der Strömungskästen (S₁, S₂) anliegen.

4. Wärmeübertrager nach Anspruch 1, 2 oder 3, **dadurch gekennzeichnet, daß** die einander zugewandten, querverlaufenden Wandungsabschnitte benachbarter Rohrenden (A₂) mit zueinander korrespondierenden, wellen- oder bogenförmigen Krümmungen versehen sind.

5. Wärmeübertrager nach Anspruch 3 oder 4, **dadurch gekennzeichnet, daß** die längsverlaufenden Wandungsabschnitte der Rohrenden (A₄, A₅) mit jeweils wenigstens einer aus der Flucht der Wandungsabschnitte abragenden Krümmung oder Ecke versehen sind, und daß die zugeordneten Wandungsbereiche der Strömungskästen (S₁, S₂) entsprechend gegensinnig gekrümmt oder gezackt verlaufen.

6. Wärmeübertrager nach einem der vorhergehenden Ansprüche, **dadurch gekennzeichnet, daß** die Rohrende (A₅) jeweils asymmetrisch zu einer Mittelebene des zugeordneten Flachrohres (7) aufgeweitet sind.

7. Wärmeübertrager nach einem der vorhergehenden Ansprüche, **dadurch gekennzeichnet, daß** der Umfang der Aufweitung (A) jedes Rohrendes dem Umfang des zugeordneten Flachrohres (F, F₁) zuzüglich oder abzüglich 30% entspricht.

8. Wärmeübertrager nach einem der vorhergehenden Ansprüche, **dadurch gekennzeichnet, daß** ein Übergangsbereich zwischen der Aufweitung des Rohrendes und einem Flachrohrmantel in einem Winkel (W) zwischen 5° und 90°, vorzugsweise zwischen 25° und 65°, zu dem querseitigen Wandungsabschnitt der Aufweitung geneigt ist.

9. Wärmeübertrager nach einem der vorhergehenden Ansprüche, **dadurch gekennzeichnet, daß** die Erstreckung (L) der querverlaufenden Wandungsabschnitte geringer ist als die Breite (B₂) der Flachrohre.

10. Wärmeübertrager nach einem der vorhergehenden Ansprüche, **dadurch gekennzeichnet, daß** die den benachbarten Rohrenden zugewandten querverlaufenden Wandungsabschnitte eine Höhe (H₁) zwischen 0,3 und 2 mal einem Teilungsabstand (T) der Flachrohre, nämlich 0,3T ≤ H₁ ≤ 2T aufweisen.

11. Wärmeübertrager nach einem der vorhergehenden Ansprüche, **dadurch gekennzeichnet, daß** die Höhe (H₂) der Lötflächen der dem Sammelkasten (S) zugewandten längsverlaufenden Wandungsabschnitte geringer ist als die Höhe (H₁) der querverlaufenden Wandungsabschnitte.

12. Wärmeübertrager nach einem der vorhergehenden Ansprüche, **dadurch gekennzeichnet, daß** die Flachrohre (F₂) relativ zu Symmetrieachsen der Aufweitungen (A) der Rohrenden schräg verlaufend ausgerichtet sind.

13. Wärmeübertrageranordnung für ein Kraftfahrzeug mit wenigstens zwei in Durchströmungsrichtung hintereinander angeordneten Wärmeübertragern nach Anspruch 1, **dadurch gekennzeichnet, daß** den wenigstens zwei Wärmeübertragern auf gegenüberliegenden Seiten jeweils ein gemeinsames Seitenteil (11, 12, 12a) zugeordnet ist.

14. Wärmeübertrageranordnung nach Anspruch 13, **dadurch gekennzeichnet, daß** die Strömungskästen (2, 3, 5, 6, 2a) von wenigstens einem Wärmeübertrager in ihren Seitenbereichen offen gestaltet sind, und daß die gegenüberliegenden Seitenteile (11, 12, 12a) jeweils mit wenigstens einem korrespondierenden Abschlußabschnitt versehen sind, die in die jeweiligen Seitenbereiche der Strömungskästen (2, 3, 5, 6, 2a) hineinragen und diese dicht abschließen.

15. Wärmeübertrageranordnung nach Anspruch 14, **dadurch gekennzeichnet, daß** die Außenkonturen der Abschlußabschnitte an die korrespondierenden Innenkonturen der Seitenbereiche der Strömungskästen (2, 3, 5, 6, 2a) angepaßt sind.

16. Wärmeübertrageranordnung nach dem Oberbegriff des Anspruchs 13 oder nach einem der Ansprüche 13 bis 15, **dadurch gekennzeichnet, daß** die wenigstens zwei Wärmeübertrager gemeinsame, sich über die Gesamttiefe des Rippen/Rohrblockes erstreckende Rippen (27, 28) aufweisen.

17. Wärmeübertrageranordnung nach dem Oberbegriff des Anspruchs 13 oder nach einem der vorhergehenden Ansprüche, **dadurch gekennzeichnet, daß** die Flachrohre (F) wenigstens eines Rippen/Rohrblockes jeweils wenigstens zwei zueinander parallele Strömungskanäle (F_{S1}, F_{S2}) bilden.

18. Wärmeübertrageranordnung nach dem Oberbegriff des Anspruchs 13 oder nach einem der vorhergehenden Ansprüche, **dadurch gekennzeichnet, daß** die Strömungskästen (34, 35) der wenigstens zwei Wärmeübertrager mit Anschlußstutzen (36, 37) versehen sind, die parallel zueinander und gleichsinnig gekrümmt sind.

19. Wärmeübertrageranordnung nach einem der Ansprüche 13 bis 18, **dadurch gekennzeichnet, daß** zwischen den Rohren (21b, 24b; 21c, 22c, 24c; 30, 31,32) und/oder den Strömungskästen (2a, 13a; 33, 34, 35) Isolationsspalte (SP₁, SP₂, SP₃, SP₄) angeordnet sind.

## Claims

1. Heat exchanger for a motor vehicle with a rib/tube block (4), the flat tubes (30) of which have flared tube ends (A) on opposite sides, so that transversely extending, mutually adjacent wall sections of the tube ends (A) are in surface contact with one another and the tube ends are aligned in a row flush with one another, a respective flow box (35) being mounted on the tube ends (A) on both sides, terminating flush with corresponding longitudinally extending wall sections of the tube ends (A), **characterised in that** sections of individual components of the heat exchanger which are to be joined tightly are solder-plated for a common soldering process and the corners of the flared tube ends (A) are provided with radii (Rᵢ, Rₐ) between 0 and 2 mm, thereby leaving very narrow gaps between adjacent tube ends (A) and side walls of the respective flow box (35), which are completely and tightly filled by the flowing solder.

2. Heat exchanger according to claim 1, **characterised in that** the mutually adjacent, transversely extending wall sections of the tube ends (A₁, A₂, A₃, A₆) are in positive contact with one another.

3. Heat exchanger according to claim 1 or 2, **characterised in that** the longitudinally extending wall sections of the tube ends (A₄, A₅) facing the flow boxes (S₁, S₂) are in positive contact with corresponding wall regions of the flow boxes (S₁, S₂).

4. Heat exchanger according to claim 1, 2 or 3, **characterised in that** the facing transversely extending wall sections of adjacent tube ends (A₂) are provided with mutually corresponding arcuate or undulating curvatures.

5. Heat exchanger according to claim 3 or 4, **characterised in that** each of the longitudinally extending wall sections of the tube ends (A₄, A₅) is provided with at least one curvature or corner projecting from the alignment of the wall sections, and **in that** the associated wall regions of the flow boxes (S₁, S₂) are provided with corresponding opposite curvatures or scallops.

6. Heat exchanger according to any of the preceding claims, **characterised in that** the tube ends (A₅) are flared asymmetrically relative to a central plane of the associated flat tube (7).

7. Heat exchanger according to any of the preceding claims, **characterised in that** the circumference of the flare (A) of each tube end corresponds to the circumference of the associated flat tube (F, F₁) plus or minus 30%.

8. Heat exchanger according to any of the preceding claims, **characterised in that** a transitional region between the flare of the tube end and a flat tube jacket is inclined at an angle (W) between 5° and 90°, preferably between 25° and 65°, relative to the transverse wall section of the flare.

9. Heat exchanger according to any of the preceding claims, **characterised in that** the dimension (L) of the transversely extending wall sections is less than the width (B₂) of the flat tubes.

10. Heat exchanger according to any of the preceding claims, **characterised in that** the transversely extending wall sections facing the adjacent tube ends have a height (H₁) of between 0.3 and 2 times a pitch distance (T) of the flat tubes, i.e. 0.3T≤H₁≤2T.

11. Heat exchanger according to any of the preceding claims, **characterised in that** the height (H₂) of the soldering surface of the longitudinally extending wall sections facing the header (S) is less than the height (H₂) of the transversely extending wall sections.

12. Heat exchanger according to any of the preceding claims, **characterised in that** the flat tubes (F₂) are aligned at an angle relative to the axes of symmetry of the flares (A) of the tube ends.

13. Heat exchanger assembly for a motor vehicle with at least two heat exchangers disposed one behind the other in the direction of flow, **characterised in that** a common side piece (11, 12, 12a) is assigned to the at least two heat exchangers on opposite sides.

14. Heat exchanger assembly according to claim 13, **characterised in that** the flow boxes (2, 3, 5, 6, 2a) of at least one heat exchanger are of an open construction in their side regions, and **in that** each of the opposite side pieces (11, 12, 12a) is provided with at least one corresponding termination section which projects into the respective side regions of the flow boxes (2, 3, 5, 6, 2a) and closes them off in a tight seal.

15. Heat exchanger assembly according to claim 14, **characterised in that** the external contours of the termination sections match the corresponding internal contours of the side regions of the flow boxes (2, 3, 5, 6, 2a).

16. Heat exchanger assembly according to the preamble of claim 13 or to any of claims 13 to 15, **characterised in that** the at least two heat exchangers have common ribs (27, 28) extending across the entire depth of the rib/tube block.

17. Heat exchanger assembly according to the preamble of claim 13 or to any of the preceding claims, **characterised in that** the flat tubes (F) of at least one rib/tube block form at least two mutually parallel flow passages (F_{S1}, F_{S2}).

18. Heat exchanger assembly according to the preamble of claim 13 or to any of the preceding claims, **characterised in that** the flow boxes (34, 35) of the at least two heat exchangers are provided with connector pieces (36, 37) which are parallel to one another and curved in the same direction.

19. Heat exchanger assembly according to any of claims 13 to 18, **characterised in that** isolation gaps (SP₁, SP₂, SP₃, SP₄) are disposed between the tubes (21b, 24b; 21c, 22c, 24c; 30, 31, 32) and/or the flow boxes (2a, 13a; 33, 34, 35).

## Revendications

1. Échangeur de chaleur pour un véhicule automobile comprenant un bloc tubulaire à ailettes (4), dont les tubes plats (30) sont prévus sur des côtés opposés avec des extrémités de tube (A) élargies de telle sorte que des parties de paroi, agencées transversalement et voisines les unes les autres, des extrémités de tube (A) sont disposées les unes contre les autres à plat et les extrémités de tube (A) sont alignées entre elles dans une rangée, un caisson d'écoulement (35) étant posé sur chacune des deux extrémités de tube (A) sur les deux côtés en se terminant en affleurement avec des parties de paroi correspondantes des extrémités de tube (A), agencées dans la longueur, **caractérisé en ce que** des parties à assembler de manière étanche des composants individuels de l'échangeur de chaleur sont doublées de brasure pour un processus de brasage commun et les angles des extrémités de tube (A) élargies sont pourvus de rayon (Rᵢ, Rₐ) compris entre 0 et 2 mm de sorte qu'entre des extrémités de tube (A) voisines et des parois latérales du caisson d'écoulement (35) respectif restent des joints très étroits qui sont complètement remplis de manière étanche par la brasure s'écoulant.

2. Échangeur de chaleur selon la revendication 1, **caractérisé en ce que** les parties de paroi, voisines les unes les autres et agencées transversalement, des extrémités de tube (A₁, A₂, A₃, A₆) s'appuient par complémentarité de forme les unes sur les autres.

3. Échangeur de chaleur selon la revendication 1 ou 2, **caractérisé en ce que** les parties de paroi, tournées vers les caissons d'écoulement (S₁, S₂) et agencées dans la longueur, des extrémités de tube (A₄, A₅) s'appuient par complémentarité de forme sur des zones de paroi correspondantes des caissons d'écoulement (S₁, S₂) .

4. Échangeur de chaleur selon la revendication 1, 2 ou 3, **caractérisé en ce que** les parties de paroi, tournées les unes vers les autres et agencées transversalement, des extrémités de tube (A₂) voisines sont pourvues de courbures correspondantes entre elles, de forme ondulée ou de forme arquée.

5. Échangeur de chaleur selon la revendication 3 ou 4, **caractérisé en ce que** les parties de paroi agencées dans la longueur des extrémités de tube (A₄, A₅) sont pourvues chacune d'au moins une courbure ou d'un angle dépassant de l'alignement des parties de paroi et **en ce que** les zones de paroi attribuées des caissons d'écoulement (S₁, S₂) sont agencées avec une courbure ou une dentelure opposée et appropriée.

6. Échangeur de chaleur selon l'une quelconque des revendications précédentes, **caractérisé en ce que** les extrémités de tube (A₅) sont élargies respectivement de façon asymétrique par rapport à un plan médian du tube plat (7) attribué.

7. Échangeur de chaleur selon l'une quelconque des revendications précédentes, **caractérisé en ce que** le pourtour de l'élargissement (A) de chaque extrémité du tube correspond au pourtour du tube plat (F, F₁) attribué plus ou moins 30 %.

8. Échangeur de chaleur selon l'une quelconque des revendications précédentes, **caractérisé en ce qu'**une zone de transition entre l'élargissement de l'extrémité de tube et une enveloppe de tube plat est inclinée dans un angle (W) compris entre 5° et 90°, de préférence entre 25° et 65°, par rapport à la partie de paroi côté transversal de l'élargissement.

9. Échangeur de chaleur selon l'une quelconque des revendications précédentes, **caractérisé en ce que** l'extension (L) des parties de paroi agencées transversalement est plus faible que la largeur (B₂) des tubes plats.

10. Échangeur de chaleur selon l'une quelconque des revendication précédentes, **caractérisé en ce que** les parties de paroi agencées transversalement et tournées vers les extrémités de tube voisines présentent une hauteur (H₁) comprise entre 0,3 et 2 fois un espacement de graduation (T) des tubes plats, c'est-à-dire 0,3 T ≤ H1 ≤ 2T.

11. Échangeur de chaleur selon l'une quelconque des revendications précédentes, **caractérisé en ce que** la hauteur (H₂) des surfaces de brasage des parties de paroi agencées longitudinalement et tournées vers le bac collecteur (S) est plus faible que la hauteur (H₁) des parties de paroi agencées transversalement.

12. Échangeur de chaleur selon l'une quelconque des revendications précédentes, **caractérisé en ce que** les tubes plats (F₂) sont orientés et agencés en biais par rapport à des axes de symétrie des élargissements (A) des extrémités de tube.

13. Dispositif d'échange de chaleur pour un véhicule automobile avec au moins deux échangeurs de chaleur disposés l'un derrière l'autre dans le sens d'écoulement selon la revendication 1, **caractérisé en ce qu'**une partie latérale (11, 12, 12a) commune est attribuée respectivement à au moins deux échangeurs de chaleur sur des côtés opposés.

14. Dispositif d'échange de chaleur selon la revendication 13, **caractérisé en ce que** les caissons d'écoulement (2, 3, 5, 6, 2a) d'au moins un échangeur de chaleur sont conçus de façon ouverte dans leurs zones latérales et **en ce que** les parties latérales (11, 12, 12a) opposées sont pourvues chacune d'au moins une partie de fermeture correspondante, lesquelles dépassent dans les zones latérales respectives des caissons d'écoulement (2, 3, 5, 6, 2a) et ferment ces caissons de façon étanche.

15. Dispositif d'échange de chaleur selon la revendication 14, **caractérisé en ce que** les contours extérieurs des parties de fermeture sont adaptés aux contours intérieurs correspondants des zones latérales des caissons d'écoulement (2, 3, 5, 6, 2a).

16. Dispositif d'échange de chaleur selon le préambule de la revendication 13 ou selon l'une quelconque des revendications 13 à 15, **caractérisé en ce que** les au moins deux échangeurs de chaleur présentent des ailettes (27, 28) communes et s'étendant sur toute la profondeur du bloc tubulaire à ailettes

17. Dispositif d'échange de chaleur selon le préambule de la revendication 13 ou selon l'une quelconque des revendications précédentes, **caractérisé en ce que** les tubes plats (F) d'au moins un bloc tubulaire à ailettes forment respectivement au moins deux canaux d'écoulement (Fₛ₁, Fₛ₂) parallèles entre eux.

18. Dispositif d'échange de chaleur selon le préambule de la revendication 13 ou selon l'une quelconque des revendications précédentes, **caractérisé en ce que** les caissons d'écoulement (34, 35) d'au moins deux échangeurs de chaleur sont pourvus de tubulures de raccordement (36, 37) qui sont incurvées parallèlement entre elles et dans le même sens.

19. Dispositif d'échange de chaleur selon l'une quelconque des revendications 13 à 18, **caractérisé en ce que** des fentes d'isolation (SP₁, SP₂, SP₃, SP₄) sont disposées entre les tubes (21b ; 24b ; 21c, 22c, 24c ; 30, 31, 32) et/ou les caissons d'écoulement (2a, 13a ; 33, 34, 35).
